# EUROPÄISCHE PATENTSCHRIFT

(11) **EP 3 194 725 B1**
(45) Veröffentlichungstag und Bekanntmachung des Hinweises auf die Patenterteilung: **10.04.2019**
(21) Anmeldenummer: 15788071.7
(22) Anmeldetag: 03.11.2015
(51) Int. Cl.: F01D 5/02, F01D 5/06, F01D 5/30, F01D 5/32

(54) **ROTOR, AXIALVERDICHTER, VERFAHREN ZUR MONTAGE**
ROTOR, AXIAL COMPRESSOR, INSTALLATION METHOD
ROTOR, COMPRESSEUR AXIAL, PROCÉDÉ DE MONTAGE

(30) Priorität: 04.12.2014 DE 102014224844
(43) Veröffentlichungstag der Anmeldung: 26.07.2017
(73) Patentinhaber: Siemens Aktiengesellschaft, 80333 München (DE)
(72) Erfinder: HERMES, Viktor, 47051 Duisburg (DE); MONTANTE, Rosario, 42327 Wuppertal (DE); MURANYI, Erich, 47051 Duisburg (DE)
(86) Internationale Anmeldenummer: PCT/EP2015/075575
(87) Internationale Veröffentlichungsnummer: WO 2016/087153

(56) Entgegenhaltungen:
- DE-B1- 2 620 762
- GB-A- 2 312 254
- US-A- 2 656 147
- US-A- 4 432 697
- US-A1- 2014 069 101

## Beschreibung

Die Erfindung betrifft einen Rotor eines mehrstufigen Axialverdichters, der sich entlang einer Rotationsachse erstreckt, wobei der Rotor eine Welle aufweist, wobei die Welle Laufschaufelnuten aufweist, wobei in Umgangsrichtung nebeneinander angeordnete und an den Laufschaufelnuten jeweils mittels eines Schaufelfußes befestigte Laufschaufeln des Rotors jeweils eine Laufschaufelstufe bilden, wobei axial hintereinander mindestens zwei Laufschaufelstufen vorgesehen sind und axial zwischen den beiden Laufschaufelstufen eine sich in Umgangsrichtung erstreckende Zwischenraumnut in der Welle vorgesehen ist, wobei die Laufschaufelnuten in die Zwischenraumnuten einmünden und diese Anordnung derart ausgebildet ist, dass Schaufelfüße der Laufschaufeln radial in die Zwischenraumnuten eingeführt werden können und von dort in die Laufschaufelnuten einschiebbar sind, wobei der Rotor eine Zwischenraumabdeckung umfasst, die die Zwischenraumnuten abdeckt, wobei die Zwischenraumabdeckung in Umfangsrichtung in Zwischenraumabdeckungssegmente segmentiert ausgebildet ist, wobei die Zwischenraumabdeckungssegmente formschlüssig an der Welle befestigt sind, wobei die Welle über mindestens einen axialen Abschnitt zweier Laufschaufelstufen und einer Zwischenraumnut als einstückiges Bauteil ausgebildet ist.

Daneben betrifft die Erfindung auch einen Axialverdichter und ein Verfahren zur Montage des Axialverdichters mit obigem Rotor.

Die häufigste Befestigung von Schaufeln an einer massiven Welle eines Axialverdichters sieht vor, dass eine sich in Umfangsrichtung erstreckende Nut mit Hinterschneidungen an der Welle vorgesehen ist und die rotierenden Laufschaufeln mit einem entsprechenden ebenfalls hinterschnitten ausgebildeten Fuß an einer bestimmten Umfangsposition radial in diese Umfangsnut an einer Einfädelstelle in einer bestimmten Umfangsposition eingeführt werden und anschließend an die für die fertig montierte Welle bzw. für den fertig montierten Rotor vorgesehene Umfangsendposition verschoben werden. Die Füße der Laufschaufeln sind hierbei regelmäßig als Hammerkopffuß ausgebildet und die Verbindung der Welle mit den Schaufel ist formschlüssig.

Die Hammerkopffuß-Verbindung ist bereits aus der US 8,858,181 B2 bekannt.

Eine weniger belastbare Verbindung kann auch mittels nicht hinterschnitten ausgebildeter Schaufelfüße an der Welle erfolgen, beispielsweise mittels Steckbolzen, die in axialer Richtung eingesteckt einen Wellenabsatz mit einem in axialer Richtung gebohrten Schaufelfuß formschlüssig verbinden.

Eine derartige Ausbildung ist beispielsweise aus der US 2,671,634 bekannt.

Aus der DE69525014T2 ist es bereits bekannt, massive Rotoren von Turbomaschinen mit sich in Umfangsrichtung erstreckenden Nutabdeckungen zwischen den Laufschaufelstufen zu versehen.

Axial zwischen den beiden Laufschaufelstufen eines Verdichters obiger Bauart ist regelmäßig eine Leitschaufelstufe vorgesehen, die das den Axialverdichter durchströmende Prozessfluid für den Eintritt in die stromabwärts gelegene Laufschaufelstufe entsprechend ausrichtet. Der Vorteil einer sich in einer sich in Umfangsrichtung erstreckenden Umfangsnut befestigten Laufschaufel liegt in dem geringen Fertigungsaufwand, da die Umfangsnut durch eine einfache Drehbearbeitung hergestellt werden kann. Die Fuß-Geometrie als Hammerkopf, der regelmäßig zur formschlüssigen Befestigung bei höher belasteten Axialverdichtern vorgesehen wird, wirkt sich in Verbindung mit der Umfangsnut in der Welle und der Ausrichtung der Schaufel an dem Rotor derart aus, dass nur eine begrenzte Kontaktfläche zwischen dem Wellenwerkstoff und dem Schaufelfußwerkstoff zur Übertragung von Kräften von der Schaufel auf die Welle zur Verfügung steht. Insbesondere steht jeder einzelnen Laufschaufel nur ein entsprechend der Anzahl der Laufschaufeln einer Stufe über dem Umfang geringes Umfangssegment zur Verfügung, mittels der Hinterschneidung des Fußes die Kraft auf die Hinterschneidung in der Umfangsnut zu übertragen. Hierbei liegt es in der Geometrie des Hammerkopffußes begründet, dass die Breite in Umfangsrichtung der Anlageflächen der Hinterschneidung nicht über die Breite des Umfangssegmentes hinaus gehen kann. Demensprechend wirkt die zur Kräfteübertragung zur Verfügung stehende Geometrie der Umfangsnut mit dem Hammerkopffuß einschränkend auf die Drehzahl und den Durchmesser des Rotors bei einer bestimmten Masse der Laufschaufel. Werden die spezifischen Kräfte zu hoch, ist es bekannt, die Laufschaufeln an der Welle nicht mehr mittels einer Umfangsnut formschlüssig zu befestigen sondern mittels einer im Wesentlichen axial - tangential verlaufenden gesonderten Befestigungsnut für jede einzelne Laufschaufel an der Welle. Diese Befestigungsnut in der Welle für die Laufschaufel kann hierbei gradlinig oder gebogen mit einem konstanten Radius ausgebildet sein. Die Laufschaufeln werden in diese Befestigungsnuten mit einem mit Hinterschneidungen versehenen Laufschaufelfuß hineingeschoben, wobei eine Bewegungsrichtung der Einschubbewegung mit zumindest einer Axialkomponente vorgesehen ist. In der Regel verläuft die Einschubrichtung schräg zu einer Rotationsache des Rotors mit einem Winkel, der für die Ausrichtung des Schaufelblattes und des Schaufelfußes mechanisch besonders vorteilhaft ist. Die Befestigungsnuten für eine derartige Laufschaufelbefestigung werden nicht mittels eines Drehverfahrens in die Welle eingearbeitet sondern werden in die Welle gefräst oder auf eine andere Weise erzeugt.

Bei einem massiven Rotor bzw. einer im Wesentlichen einstückig ausgebildeten Welle, die nicht aus einzelnen Scheiben axial zusammengesetzt ist, bedarf es zum Einschieben derartig ausgebildeter Laufschaufelfüße in entsprechende Befestigungsnuten einer sich in Umfangsrichtung erstreckenden Nut zum radialen Einführen des Laufschaufelfußes vor dem Einschieben in die Befestigungsnut. Die Befestigungsnut mündet hierbei in die Umfangsnut. Statt einer Umfangsnut kann auch ein Wellenabsatz vorgesehen sein. Die für jede Schaufel gesonderten Befestigungsnuten werden auch als Tannenbaumnuten ausgeführt.

Aus der US 2014/0037396 A1 sind bereits Tannenbaumnuten bekannt.

Die Umfangsnut wird von der Erfindung als Zwischenraumnut bezeichnet und wirkt sich bei einer Durchströmung des Axialverdichters aerodynamisch Verlust-steigernd aus. Die Zwischenraumnut wird auch daher mittels eines Leitschaufeldeckbandes zum Strömungskanal hin abgedeckt. Das Leitschaufeldeckband ist hierbei als stehendes Bauteil aus sich in Umfangsrichtung erstreckenden Einzelsegmenten an den radial inneren Spitzen der Leitschaufeln befestigt. Nach radial innen wird das Leitschaufelgitter der Leitschaufelstufe dementsprechend von diesem sich in Umfangsrichtung erstreckenden Deckband begrenzt, wobei der Rotor mit der radial äußeren Oberfläche dieses Deckbandes beim axialen Übergang von der Laufschaufelstufe in die Leitschaufelstufe im Wesentlichen keinen radialen Sprung aufweisen sollte. Da es sich bei dem Deckband um ein stehendes Bauteil handelt und eine entsprechende Wellendichtung zwischen dem Deckband und dem Rotor vorgesehen ist, sind entsprechende Bewegungsspalte zwischen dem Deckblatt und der Welle vorzusehen, die einen Axialspielbedarf und einen Radialspielbedarf berücksichtigen müssen. Diese Bewegungsspalte wirken beim Überströmen durch den Strömungskanal verluststeigernd. Die Lösung mittels Deckbändern der Leitschaufeln die Umfangsnuten des Rotors zwischen den Laufschaufelstufen abzudecken ist zudem aufwändig, weil die Deckbänder und die Wellendichtungen komplex in der Herstellung und Montage sind. Die Erfindung hat es sich zur Aufgabe gemacht, einen Rotor eines Axialverdichters zu schaffen, der die vorgenannten Nachteile des Standes der Technik vermeidet.

Zur Lösung der erfindungsgemäßen Aufgabe wird ein Rotor der eingangs definierten Art mit den zusätzlichen Merkmalen des kennzeichnenden Teils des Hauptanspruchs vorgeschlagen. Daneben wird ein Axialverdichter mit einem derartigen Rotor nach der Erfindung vorgeschlagen. Weiterhin schlägt die Erfindung ein Verfahren zur Montage eines Axialverdichters mit einem erfindungsgemäßen Rotor vor. Die jeweils rückbezogenen Ansprüche beinhalten vorteilhafte Weiterbildungen der Erfindung.

Ein mehrstufiger Axialverdichter im Sinne der Erfindung wird von einem Prozessfluid im Wesentlichen in den Verdichtungsstufen axial angeströmt und es erfolgt aus der letzten Verdichtungsstufe eine im Wesentlichen axiale Abströmung. Die einzelnen Verdichtungsstufen umfassen in der Regel eine Leitschaufelstufe und eine Laufschaufelstufe. Unter der Rotationsachse versteht die Erfindung die Achse, um welche der Rotor des Axialverdichters drehbar ausgebildet ist. Auf diese Achse beziehen sich - wenn nicht anders angegeben - sämtliche auf eine Achse beziehbaren Angaben, wie axial, radial, Umfangsrichtung, tangential. Die einzelnen Laufschaufeln einer Laufschaufelstufe des Rotors sind mittels eines Schaufelfußes an der Welle des Rotors befestigt, wobei der Schaufelfuß der Laufschaufel zuzurechnen ist.

Die Erfindung sieht vor, dass jeder Laufschaufelstufe mindestens eine sich in Umfangsrichtung erstreckende Zwischenraumnut in der Welle zugeordnet ist. Diese Zwischenraumnut wird erfindungsgemäß mittels einer Zwischenraumabdeckung nach radial außen hin abgedeckt.

Die Erfindung sieht vor, dass einer Zwischenraumnut zwei benachbarte Laufschaufelstufen zugeordnet sind, so dass die Laufschaufelstufen zur Befestigung der Laufschaufeln jeweils Laufschaufelnuten aufweisen, die für beide Laufschaufelstufen in die selbe Umfangsnut einmünden. Bei einem mehrstufigen Axialverdichter mit einer Mehrzahl an Laufschaufelstufen ist es auf diese Weise möglich, nur in jedem zweiten Zwischenraum zwischen Laufschaufelstufen eine Zwischenraumnut zur Montage der Laufschaufeln vorzusehen. Auf diese Weise ist es denkbar, dass Zwischenräume zwischen Laufschaufelstufen in abwechselnder Reihenfolge jeweils eine Zwischenraumnut aufweisen und keine Zwischenraumnut aufweisen. Die Abfolge könnte beispielsweise derart aussehen: Laufschaufelstufe, Zwischenraumnut, Laufschaufelstufe, Zwischenraum ohne Zwischenraumnut, Laufschaufelstufe, Zwischenraumnut, Laufschaufelstufe.... Es ist auch denkbar, dass eine Mischform zwischen der Möglichkeit, zu jeder Laufschaufelstufe eine Zwischenraumnut zuzuordnen und eine Zwischenraumnut zu genau zwei Laufschaufelstufen, die benachbart sind, zuzuordnen, vorgesehen ist. Eine derartige Mischform ist insbesondere bei einer ungeraden Anzahl von Laufschaufelstufen zweckmäßig.

Besonders zweckmäßig im Sinne einer geringen Verlustrate der Strömung ist eine Abdeckung der Zwischenraumnut mittels der Zwischenraumabdeckungen derart, dass ein im Wesentlichen kontinuierlicher radialer Übergang in Axialrichtung der radial äußeren Oberfläche zwischen der stromaufwärts gelegenen Laufschaufelstufe und der Zwischenraumabdeckung und der Zwischenraumabdeckung und der stromabwärts gelegenen Laufschaufelstufe sich ergibt. An dieser Stelle kommen die erfindungsgemäßen Vorteile besonders zum Vorschein, weil zwischen der Zwischenraumabdeckung und dem Wellengrundkörper bzw. der Welle keine Bewegungsspalte vorzusehen sind, da die Zwischenraumabdeckung mit der Welle eine feste Verbindung bildet und mit-rotierend angebracht ist. Hierbei ist es bei einer Lösung mit Leitschaufeldeckbändern infolge der thermisch unterschiedlichen Expansionsausmaße und Expansionsrichtungen, insbesondere von stehenden und rotierenden Bauteilen, kaum möglich, einen Stolperkanten-freien Übergang zu erreichen.

Erfindungsgemäß ist die Welle über mindestens den axialen Abschnitt zweier Laufschaufelstufen und einer Zwischenraumnut als einstückiges Bauteil ausgebildet. Besonders bevorzugt ist die Welle als ein einstückiges axial ungeteiltes Bauteil über den Axialverdichter ausgebildet. Für einen aus Scheiben aufgebauten Rotor, wie es im Bereich der Gasturbinen üblich ist, ist die Anwendung der Erfindung nicht in gleichem Ausmaß vorteilhaft, da die scheibenweise Zusammensetzung des Rotors andere Möglichkeiten bietet, den Zwischenraum abzudecken. Bevorzugt ist daher eine axial zumindest abschnittsweise ungeteilte, insbesondere massive einstückige Wellenausführung über mehrere Laufschaufelstufen.

Eine weitere vorteilhafte Ausführung sieht vor, dass die Zwischenraumabdeckung derart angeordnet und ausgebildet ist, dass die Laufschaufeln in der axialen Endposition in der Laufschaufelnut gegen ein Verschieben mittels der Zwischenraumabdeckung gesichert sind. Die Zwischenraumabdeckung erfüllt hierbei nicht nur die aerodynamische Funktion der Strömungsführung sondern auch die mechanische Funktion der Sicherung von Laufschaufeln in der vorgesehenen Axialposition an dem Rotor. Hierbei ist es denkbar, dass die Schaufelfüße der Laufschaufeln an der Zwischenraumabdeckung anliegen oder mit Spiel zu der jeweiligen Zwischenraumabdeckung in Kontakt treten können. Eine entsprechende axiale Spielpassung oder Presspassung kann zu diesem Zweck konstruktiv vorgesehen sein. Während die Laufschaufelfüße formschlüssig gegen ein radiales Ausrücken an der Welle verankert sind, ergibt sich eine formschlüssige Behinderung einer Axialbewegung der Laufschaufeln durch die Zwischenraumabdeckung. Besonders zweckmäßig ist eine Ausbildung der Laufschaufelfüße als sogenannte Tannenbaumfüße, so dass im Vergleich zu einem Hammerkopffuß radial hintereinander angeordnet mehrere Oberflächen des Tannenbaumfußes an entsprechenden Anlageflächen der Laufschaufelnuten anliegen.

Die Erfindung sieht vor, dass die Zwischenraumabdeckungssegmente formschlüssig an der Welle befestigt sind. Hierzu kann jedes Zwischenraumabdeckungssegment mit einem Hammerfuß ausgestattet sein, der in eine entsprechende in Umfangsrichtung erstreckende Ausformung der Zwischenraumnut eingesetzt werden kann.

Eine zweckmäßige Weiterbildung der Erfindung sieht vor, dass für jede Zwischenraumnut mindestens ein Zwischenraumschlossstück vorgesehen ist, dass an einer bestimmten ersten Umfangsposition der Zwischenraumnut angeordnet wird, an der die Zwischenraumnut zum Zwecke des radialen Einführens der Zwischenraumabdeckungssegmente anders ausgebildet ist als über den restlichen Umfang der Welle.

Hierbei ist es erfindungsgemäß vorgesehen, dass die Zwischenraumnut zumindest teilweise sich über den Umfang erstreckend eine erste Hinterschneidung aufweist, die mit einer zweiten Hinterschneidung des Zwischenraumabdeckungssegments formschlüssig in radialer Richtung eine Bewegung blockierend zusammenwirkend ausgebildet ist. Genau an dieser Stelle ist es sinnvoll, wenn das Zwischenraumschlossstück genutzt wird, den Zwischenraum an dieser Umfangsposition abzudecken und gleichzeitig die jeweilige Umfangsposition aller Zwischenraumabdeckungssegmente, die in dieser Zwischenraumnut angeordnet sind, festzulegen. Das Zwischenraumschlossstück kann hierbei mittels einer Verschraubung gegen ein radiales Ausrücken an der Welle befestigt sind.

An dieser ersten bestimmten Umfangsposition weist die Zwischenraumnut vorteilhaft keine erste Hinterschneidung auf. Der erfindungsgemäße Axialverdichter sieht vor, dass radial gegenüber der Zwischenraumnut und der axial benachbart zu mindestens einer Laufschaufelstufe angeordneten Leitschaufelstufe die dortigen Leitschaufeln als freistehende Leitschaufeln ohne Deckband ausgebildet sind.

Neben dem Rotor des Axialverdichters schlägt die Erfindung auch ein Verfahren zur Montage dieses Rotors vor, das speziell anwendbar ist für die erfindungsgemäße Ausbildung des Rotors. In einem ersten Schritt wird hierbei eine Welle bereitgestellt, die in einem zweiten Schritt mit den Laufschaufeln bestückt wird, die mit den Schaufelfüßen radial in die Zwischenraumnuten einzuführen sind und anschließend mittels Einschiebens der Schaufelfüße der Laufschaufeln in die Laufschaufelnuten befestigt werden. Die axiale Position der Laufschaufelfüße bzw. Laufschaufeln an der Welle des Rotors wird danach mittels Montage der Zwischenraumabdeckungssegmente formschlüssig an der Welle gesichert.

Im Folgenden ist die Erfindung anhand eines speziellen Ausführungsbeispiels unter Bezugnahme auf Zeichnungen näher verdeutlicht. Es zeigen:
- Figur 1: eine schematische dreidimensionale Ansicht zweier benachbarter Laufschaufelstufen und einer Zwischenraumnut mit Zwischenraumabdeckung,
- Figur 2: eine schematische dreidimensionale Ansicht zweier benachbarter Laufschaufelstufen mit dazwischen angeordneter Zwischenraumnut und einer Zwischenraumabdeckung in einer weiteren Ausführungsvariante und
- Figur 3: eine schematische Schnittansicht zweier benachbarter Laufschaufelstufen eines Axialverdichters mit einer dazwischen befindlichen Leitschaufelstufe im Bereich des Zwischenraums mit einer Zwischenraumnut und eines Zwischenraumschlossstücks.

Die Figuren 1 und 2 zeigen jeweils unterschiedliche Varianten der Erfindung anhand zweier benachbarter Laufschaufelstufen RBS in schematischer dreidimensionaler Ansicht. Die Figur 3 zeigt einen schematischen Längsschnitt durch zwei benachbarte Laufschaufelstufen RBS eines Axialverdichters ACO, der hier nur ausschnittsweise dargestellt ist. Zur Vereinfachung der Darstellung sind die Laufschaufelstufen RBS jeweils nur als eine einzige Laufschaufel RB wiedergegeben, wobei entlang einer Umfangsrichtung CD tatsächlich mehrere Laufschaufeln nebeneinander angeordnet eine Laufschaufelstufe RBS ergeben.

Eine Welle SH eines Rotors R eines Axialverdichters ACO erstreckt sich entlang einer Rotationsachse X. In den jeweiligen Darstellungen ist jeweils in axialer Abfolge aufgeführt gezeigt: eine Laufschaufelstufe RBS, ein Zwischenraum mit einer Zwischenraumnut und einer Zwischenraumabdeckung IC und eine weitere Laufschaufelstufe RBS. In der Figur 3 ist zwischen den Laufschaufelstufen radial gegenüber der Zwischenraumnut IG auch eine Leitschaufelstufe GVS bestehend aus Leitschaufeln GV wiedergegeben. Die Leitschaufeln GV sind ohne ein sich in Umfangsrichtung erstreckendes radial innen der Leitschaufel befindliches Deckband ausgebildet und dementsprechend freistehend. Die Laufschaufeln RB sind jeweils in Laufschaufelnuten RBG formschlüssig mit der Welle SH verbunden. Zu diesem Zweck werden Schaufelfüße RBF in die Laufschaufelnuten RBG eingeführt, die ein radiales Ausrücken der Laufschaufeln RB aus der Welle SH des Rotors R verhindern. Wie in der Figur 2 wiedergegeben, sind die Laufschaufelfüße RBF in der Form eines Hammerkopfes ausgebildet und korrespondieren in der Form mit der Laufschaufelnut in der Welle SH, so dass die Hinterschneidungen des Hammerkopffußes mit denen der Laufschaufelnut eine formschlüssige Verbindung gegen ein axiales Ausrücken bilden. Alternativ kann auch der Schaufelfuß als Tannenbaumfußes ausgebildet sein oder eine andere Form mit Hinterschneidungen aufweisen. Zwischen den beiden Laufschaufelstufen RBS befindet sich eine Zwischenraumnut IG in der Welle SH, die sich in Umgangsrichtung CD erstreckt. Die Laufschaufelnuten, wobei für jede einzelne Laufschaufel RB eine Laufschaufelnut RBG vorgesehen ist, münden sämtlich in diese Zwischenraumnut IG. Hierbei ist eine einzige Zwischenraumnut IG zur Montage der Laufschaufeln RB für zwei Laufschaufelstufen RBS vorgesehen, beidseitig der Zwischenraumnut IG. Die Laufschaufeln RB werden mit ihrem Laufschaufelfuß RBF radial in die Zwischenraumnut IG eingeführt und anschließend im Wesentlichen axial in die Laufschaufelnut RBG eingeschoben. Nachdem sämtliche Laufschaufeln RB in ihrer Endposition in dem Rotor R bzw. der Welle SH positioniert sind, wird die Zwischenraumabdeckung IC zur Abdeckung der Zwischenraumnut IG nach radial außen an der Welle SH bzw. dem Rotor R angebracht. Alternativ können auch einzelne Zwischenraumabdeckungssegmente der Zwischenraumabdeckung IC in den Bereichen montiert werden, in denen bereits die Laufschaufeln RB unter Benutzung der Zwischenraumnut IG eingeführt worden sind und demensprechend in ihrer Endposition gegen ein axiales Verschieben mittels der Zwischenraumabdeckungssegmente ICS gesichert sind. Die Zwischenraumabdeckungssegmente ICS verschließen die Zwischenraumnut IG derart, dass ein im Wesentlichen glatter und kontinuierlicher Übergang in axialer Richtung zwischen der stromaufwärtigen Laufschaufelstufe RBS und der Zwischenraumnut IG bzw. der Zwischenraumabdeckung IC und der stromabwärtigen Laufschaufelstufe RBS gegeben ist. Die Zwischenraumabdeckungssegmente ICS sind formschlüssig an der Welle SH angebracht. An einer bestimmten ersten Umfangsposition der Zwischenraumnut IC ist die Welle SH bzw. Zwischenraumnut IG zum Zwecke des radialen Einführens der Zwischenraumabdeckungssegmente ICS anders ausgebildet als über dem restlichen Umfang. Diese Stelle ist schematisch in der Figur 1 wiedergegeben, wo ein Zwischenraumabdeckungssegment ICS einen Hammerkopffuß aufweist und dieser Hammerkopffuß mit einer zweiten Hinterschneidung L2 in eine entsprechende Ausformung mit einer ersten Hinterschneidung L1 der Zwischenraumnut IG in Umfangsrichtung eingeführt werden kann. An der ersten Umfangsposition weist die Zwischenraumnut keine erste Hinterschneidung L1 auf, so dass ein radiales Einführen des Hammerkopffußes der Zwischenraumabdeckungssegmente ICS möglich ist. Eine Alternative zu den Hammerkopffüßen der Figur 1 zeigt eine in Figur 2 wiedergegebene Variante der Erfindung, wo die Zwischenraumabdeckungssegmente ICS eine Omega-Form aufweisen und sich die zweite Hinterschneidung L2 über den axialen Bereich der Zwischenraumnut IG hinaus erstreckt. Die entsprechende erste Umfangsposition ist in der Figur 2 nicht dargestellt, muss zum Zwecke des radialen Einfädelns der Zwischenraumabdeckungssegmente ICS Ausnehmungen aufweisen, die sich bis in den Bereich der Laufschaufelstufen RBS axial erstrecken.

Die Figur 3 zeigt eine Möglichkeit, wie ein Zwischenraumabdeckungssegment ICS an der ersten Umfangsposition als ein Zwischenraumschlossstück ICSL ausgebildet und an der Welle SH befestigt werden kann. Unter Fortlassung des Formschlusses mittels der ersten Hinterschneidung L1 und der zweiten Hinterschneidung L2, wie dies an den übrigen Umfangspositionen der Zwischenraumnut IG bevorzugt vorgesehen ist, wird das Zwischenraumschlossstück ICSL mittels einer Schraube SR radial und gegen ein Verrücken in Umfangsrichtung gesichert. Auf diese Weise sind sämtliche Zwischenraumabdeckungssegmente ISC formschlüssig auch in Umfangsposition festgelegt. Grundsätzlich ist es möglich, dass sämtliche Zwischenraumabdeckungssegmente ICS mittels einer Schraube SR an der Welle SH zusätzlich befestigt sind.

## Patentansprüche

1. Rotor (R) eines mehrstufigen Axialverdichters (ACO), der sich entlang einer Rotationsachse (X) erstreckt,
wobei der Rotor (R) eine Welle (SH) aufweist,
wobei die Welle (SH) Laufschaufelnuten (RBG) aufweist,
wobei in Umgangsrichtung (CD) nebeneinander angeordnete und an den Laufschaufelnuten (RBG) jeweils mittels eines Schaufelfußes (RBF) befestigte Laufschaufeln (RB) des Rotors (R) jeweils eine Laufschaufelstufe (RBS) bilden,
wobei axial hintereinander mindestens zwei Laufschaufelstufen (RBS) vorgesehen sind und axial zwischen den beiden Laufschaufelstufen (RBS) eine sich in Umgangsrichtung erstreckende Zwischenraumnut (IG) in der Welle (SH) vorgesehen ist,
wobei die Laufschaufelnuten (RBG) in die Zwischenraumnuten (IG) einmünden und diese Anordnung derart ausgebildet ist, dass Schaufelfüße (RBF) der Laufschaufeln (RB) radial in die Zwischenraumnuten (IG) eingeführt werden können und von dort in die Laufschaufelnuten (RBG) einschiebbar sind, wobei der Rotor (R) eine Zwischenraumabdeckung (IC) umfasst, die die Zwischenraumnuten (IG) abdeckt,
wobei die Zwischenraumabdeckung (IC) in Umfangsrichtung (CD) in Zwischenraumabdeckungssegmente (ICS) segmentiert ausgebildet ist,
wobei die Zwischenraumabdeckungssegmente (ICS) formschlüssig an der Welle (SH) befestigt sind,
wobei die Welle (SH) über mindestens einen axialen Abschnitt zweier Laufschaufelstufen (RBS) und einer Zwischenraumnut (IG) als einstückiges Bauteil ausgebildet ist,
**dadurch gekennzeichnet, dass**
die Zwischenraumnut (IG) zumindest teilweise sich über den Umfang erstreckend eine erste Hinterschneidung (L1) aufweist, die mit einer zweiten Hinterschneidung (L2) des Zwischenraumabdeckungssegments (ICS) formschlüssig in radialer Richtung eine Richtung blockierend zusammenwirkend ausgebildet ist.

2. Rotor (R) nach Anspruch 1,
wobei die Zwischenraumabdeckung (IC) die Zwischenraumnut (IG) derart abdeckt, dass ein im Wesentlichen kontinuierlich radialer Übergang in Axialrichtung der radial äußeren Oberfläche zwischen der stromaufwärts gelegenen Laufschaufelstufe (RBS) und der Zwischenraumabdeckung (IC) und der Zwischenraumabdeckung (IC) und der stromabwärts gelegenen Laufschaufelstufe (RBS) sich ergibt.

3. Rotor (R) nach Anspruch 1 oder 2,
wobei die Zwischenraumabdeckung (IC) derart angeordnet und ausgebildet ist, dass die Laufschaufeln (RB) in der axialen Endposition in der Laufschaufelnut (RGB) gegen ein Verschieben gesichert sind.

4. Rotor (R) nach mindestens einem der Ansprüche 1 bis 3,
wobei für jede Zwischenraumnut (IG) mindestens ein Zwischenraumschlossstück (ICSL) vorgesehen ist, dass an einer bestimmten ersten Umfangsposition der Zwischenraumnut (IG) angeordnet wird, an der die Zwischenraumnut (IG) zum Zwecke des radialen Einführens der Zwischenraumabdeckungssegmente (ICS) anders ausgebildet ist als über dem restlichen Umfang der Welle (SH).

5. Rotor (R) nach Anspruch 4, wobei die Zwischenraumnut (IG) keine erste Hinterschneidung (L1) an der bestimmten ersten Umfangsposition aufweist.

6. Rotor (R) nach mindestens einem der Ansprüche 1 bis 5,
wobei die Zwischenraumabdeckungssegmente (ICS) und/oder das Zwischenraumschlossstück (ICSL) mittels mindestens einer Schraube (SR) an der Welle (SH) befestigt sind.

7. Axialverdichter (ACO) mit einem Rotor (R) nach mindestens einem der vorhergehenden Ansprüche 1 bis 5,
wobei radial gegenüber der Zwischenraumnut (IG) und axial benachbart zu mindestens einer Laufschaufelstufe (RBS) angeordnete Leitschaufeln (GV) einer Leitschaufelstufe (GVS) als freistehende Leitschaufeln (GV) ohne Deckband ausgebildet sind.

8. Verfahren zur Montage eines Rotors (R) eines Axialverdichter (ACO) nach dem vorhergehenden Ansprüche 7,
mit den folgernden Schritten:
a) Bereitstellen der Welle (SH)
b) Einführen der Schaufelfüße (RBF) der Laufschaufeln (RB) radial in die Zwischenraumnuten (IG)
c)Einschieben der Schaufelfüße (RBF) der Laufschaufeln (RB) in die Laufschaufelnuten (RBG)
d)Montage der Zwischenraumabdeckungssegmente (ICS) formschlüssig an der Welle (SH) zur Sicherung der Axialposition der Schaufelfüße (RBF) der Laufschaufeln (RB) in die Laufschaufelnuten (RBG).

## Claims

1. Rotor (R) of a multi-stage axial compressor (ACO), which extends along an axis of rotation (X),
wherein the rotor (R) has a shaft (SH),
wherein the shaft (SH) has rotor blade grooves (RBG),
wherein rotor blades (RB) of the rotor (R) which are arranged next to one another in the circumferential direction (CD) and are each fastened to the rotor blade grooves (RBG) by means of a blade root (RBF) form a respective rotor blade stage (RBS),
wherein at least two rotor blade stages (RBS) are provided in axial succession, and an interspace groove (IG), extending in the circumferential direction, is provided in the shaft (SH) axially between the two rotor blade stages (RBS),
wherein the rotor blade grooves (RBG) open into the interspace grooves (IG) and this arrangement is designed in such a manner that blade roots (RBF) of the rotor blades (RB) can be inserted radially into the interspace grooves (IG) and can be pushed from there into the rotor blade grooves (RBG),
wherein the rotor (R) has an interspace cover (IC) which covers the interspace grooves (IG),
wherein the interspace cover (IC) is designed segmented into interspace cover segments (IS) in the circumferential direction (CD),
wherein the interspace cover segments (ICS) are fastened in a form-fitting manner to the shaft (SH),
wherein the shaft (SH) is formed as an integral component over at least an axial portion of two rotor blade stages (RBS) and of an interspace groove (IG),
**characterized in that**
the interspace groove (IG) at least partially has, extending over the circumference, a first undercut (L1) which is formed so as to interact in a form-fitting manner in the radial direction with a second undercut (L2) of the interspace cover segment (ICS) in a manner blocking a direction.

2. Rotor (R) according to Claim 1,
wherein the interspace cover (IC) covers the interspace groove (IG) in such a manner that a substantially continuously radial transition is produced in the axial direction of the radially outer surface between the rotor blade stage (RBS) positioned upstream and the interspace cover (IC), and between the interspace cover (IC) and the rotor blade stage (RBS) positioned downstream.

3. Rotor (R) according to Claim 1 or 2,
wherein the interspace cover (IC) is arranged and designed in such a manner that the rotor blades (RB) are secured against displacement in the rotor blade groove (RGB) in the axial end position.

4. Rotor (R) according to at least one of Claims 1 to 3,
wherein at least one interspace lock piece (ICSL) is provided for each interspace groove (IG), which interspace lock piece is arranged at a certain first circumferential position of the interspace groove (IG) at which the interspace groove (IG) is designed differently than over the remaining circumference of the shaft (SH) for the purpose of the radial insertion of the interspace cover segments (ICS).

5. Rotor (R) according to Claim 4, wherein the interspace groove (IG) does not have any first undercut (L1) at the certain first circumferential position.

6. Rotor (R) according to at least one of Claims 1 to 5,
wherein the interspace cover segments (ICS) and/or the interspace lock piece (ICSL) are fastened to the shaft (SH) by means of at least one screw (SR).

7. Axial compressor (ACO) with a rotor (R) according to at least one of the preceding Claims 1 to 5,
wherein guide vanes (GV) of a guide vane stage (GVS) which are arranged radially in relation to the interspace groove (IG) and axially adjacent to at least one rotor blade stage (RBS) are designed as self-supporting guide vanes (GV) without a shroud.

8. Method for installing a rotor (R) of an axial compressor (ACO) according to the preceding Claim 7, with the following steps:
a) providing the shaft (SH),
b) inserting the blade roots (RBF) of the rotor blades (RB) radially into the interspace grooves (IG),
c) pushing the blade roots (RBF) of the rotor blades (RB) into the rotor blade grooves (RBG),
d) installing the interspace cover segments (ICS) on the shaft (SH) in a form-fitting manner to secure the axial position of the blade roots (RBF) of the rotor blades (RB) in the rotor blade grooves (RBG).

## Revendications

1. Rotor (R) d'un compresseur (ACO) axial à plusieurs étages, qui s'étend suivant un axe (X) de rotation,
dans lequel le rotor (R) a un arbre (SH),
dans lequel l'arbre (SH) a des rainures (RBG) d'aube mobile,
dans lequel des aubes (RB) mobiles du rotor (R), disposées les unes à côté des autres dans la direction (CD) périphérique et fixées aux rainures (RBG) d'aubes mobiles, respectivement, au moyen d'une emplanture (RBF) d'aube, forment, respectivement, un étage (RBS) d'aubes mobiles,
dans lequel il est prévu au moins deux étages (RBS) d'aubes mobiles, axialement l'un derrière l'autre, et il est prévu, axialement entre les deux étages (RBS) d'aubes mobiles, dans l'arbre (SH), une rainure (IG) d'espace intermédiaire s'étendant dans la direction périphérique,
dans lequel les rainures (RBG) d'aube mobile débouchent dans les rainures (IG) d'espace intermédiaire et cet agencement est constitué de manière à pouvoir faire entrer des emplantures (RBF) des aubes (RB) mobiles radialement dans les rainures (IG) d'espace intermédiaire et, de là, à pouvoir les introduire dans les rainures (RBG) d'aube mobile,
dans lequel le rotor (R) comprend un recouvrement (IC) d'espace intermédiaire, qui recouvre les rainures (IG) d'espace intermédiaire,
dans lequel le recouvrement (IC) d'espace intermédiaire est constitué, dans la direction (CD) périphérique, de manière segmentée en segments (ICS) de recouvrement d'espace intermédiaire,
dans lequel les segments (ICS) de recouvrement d'espace intermédiaire sont fixés, à complémentarité de forme, à l'arbre (SH),
dans lequel l'arbre (SH) est constitué sous la forme d'une pièce d'un seul tenant sur au moins une partie axiale de deux étages (RBS) d'aubes mobiles et d'une rainure (IG) d'espace intermédiaire,
**caractérisé en ce que**
la rainure (IG) d'espace intermédiaire a, s'étendant, au moins en partie, sur le pourtour, une première contre-dépouille (L1), qui est constituée de manière à coopérer, avec blocage dans une direction, à complémentarité de forme dans la direction radiale avec une deuxième contre-dépouille (L2) du segment (ICS) de recouvrement d'espace intermédiaire.

2. Rotor (R) suivant la revendication 1,
dans lequel le recouvrement (IC) d'espace intermédiaire recouvre la rainure (IG) d'espace intermédiaire, de manière à donner une transition radiale sensiblement continue dans la direction axiale de la surface extérieure radialement entre l'étage (RBS) d'aubes mobiles en amont et le recouvrement (IC) d'espace intermédiaire, et le recouvrement (IC) d'espace intermédiaire et l'étage (RBS) d'aubes mobiles en aval.

3. Rotor (R) suivant la revendication 1 ou 2,
dans lequel le recouvrement (IC) d'espace intermédiaire est constitué, de manière à ce que les aubes (RB) mobiles, dans la position axiale finale, soient empêchées de se déplacer dans la rainure (RGB) d'aube mobile.

4. Rotor (R) suivant au moins l'une des revendications 1 à 3,
dans lequel, pour chaque rainure (10) d'espace intermédiaire, est prévue au moins une pièce (ICSL) de fermeture d'espace intermédiaire, qui est disposée à une première position périphérique déterminée de la rainure (10) d'espace intermédiaire où la rainure (10) d'espace intermédiaire est, en vue de l'introduction radiale des segments (ICS) de recouvrement d'espace intermédiaire, constituée autrement que sur le reste du pourtour de l'arbre (SH).

5. Rotor (R) suivant la revendication 4, dans lequel la rainure (IG) d'espace intermédiaire n'a pas de première contre-dépouille (L1) à la première position périphérique déterminée.

6. Rotor (R) suivant au moins l'une des revendications 1 à 5,
dans lequel les segments (ICS) de recouvrement d'espace intermédiaire et/ou la pièce (ICSL) de fermeture d'espace intermédiaire sont fixés au moyen d'au moins une vis (SR) à l'arbre (SH).

7. Compresseur (ACO) axial, comprenant un rotor (R) suivant au moins l'une des revendications précédentes 1 à 5, dans lequel il est constitué, sans bande de recouvrement, sous forme d'aubes (GV) directrices dégagées, des aubes (GV) directrices d'un étage (GVS) d'aubes directrices montées radialement par rapport à la rainure (IG) d'espace intermédiaire et axialement voisines d'au moins un étage (RBS) d'aubes mobiles.

8. Procédé de montage d'un rotor (R) d'un compresseur (ACO) axial suivant la revendication 7 précédente, comprenant les stades suivants :
a) on se procure l'arbre (SH)
b) on fait entrer les emplantures (RBF) des aubes (RB) mobiles, radialement, dans les rainures (IG) d'espace intermédiaire,
c) on introduit les emplantures (RBF) des aubes (RB) mobiles dans les rainures (RBG) d'aube mobile,
d) on monte les segments (ICS) de recouvrement d'aube intermédiaire, à complémentarité de forme, sur l'arbre (SH), pour bloquer la position axiale des emplantures (RBF) des aubes (RB) mobiles dans les rainures (RBG) d'aube mobile.
